# EUROPÄISCHE PATENTSCHRIFT

(11) **EP 3 453 855 B1**
(45) Veröffentlichungstag und Bekanntmachung des Hinweises auf die Patenterteilung: **01.04.2020**
(21) Anmeldenummer: 18187887.7
(22) Anmeldetag: 08.08.2018
(51) Int. Cl.: F01P 3/08, F01M 1/08

(54) **VERFAHREN UND VORRICHTUNG ZUR KÜHLUNG UND/ODER SCHMIERUNG EINES KOLBENS UND/ODER DER LAUFBAHN EINES ZYLINDERS EINER HUBKOLBENBRENNKRAFTMASCHINE**
METHOD AND DEVICE FOR COOLING AND/OR LUBRICATION OF A PISTON AND/OR A PATH OF TRAVEL OF A CYLINDER IN A RECIPROCATING PISTON ENGINE
PROCÉDÉ ET DISPOSITIF DE REFROIDISSEMENT ET / OU DE LUBRIFICATION D'UN PISTON ET / OU D'UN CHEMIN DE ROULEMENT D'UN CYLINDRE D'UN MOTEUR À COMBUSTION INTERNE À PISTON

(30) Priorität: 08.09.2017 DE 102017120727
(43) Veröffentlichungstag der Anmeldung: 13.03.2019
(73) Patentinhaber: MAN Truck & Bus SE, 80995 München (DE)
(72) Erfinder: Bucher, Simon, 91717 Wassertrüdingen (DE); Schatz, Norbert, 90408 Nürnberg (DE)
(74) Vertreter: v. Bezold & Partner Patentanwälte - PartG mbB

(56) Entgegenhaltungen:
- DE-A1- 3 543 084
- DE-A1-102005 010 234
- DE-A1-102008 033 294
- DE-A1-102009 057 549
- DE-A1-102015 107 078
- DE-C1- 3 821 302

## Beschreibung

Die Erfindung betrifft ein Verfahren zur Kühlung und/oder Schmierung eines Kolbens und/oder der Laufbahn eines Zylinders einer Hubkolbenbrennkraftmaschine. Die Erfindung betrifft ferner eine Vorrichtung zur Kühlung und/oder Schmierung eines Kolbens und/oder der Laufbahn eines Zylinders einer Hubkolbenbrennkraftmaschine. Die Erfindung betrifft ferner ein Kraftfahrzeug, insbesondere ein Nutzfahrzeug, mit einer derartigen Vorrichtung.

Aus der DE 35 43 084 A1 sind eine Vorrichtung und ein Verfahren zur Kolbenkühlung in einer Brennkraftmaschine bekannt, bei dem als Eingangsgrößen der Regelung der Kolbenkühlung verschiedene Betriebsgrößen der Brennkraftmaschine wie Motorlast, Motordrehzahl, Öl- und Kühlmitteltemperatur herangezogen werden. Die Kolbenkühlung wird durch Anspritzen der Kolbenunterseite mit Öl aus dem Schmierölkreislauf der Brennkraftmaschine erreicht. Auf diese Weise wird ein Überhitzen des Kolbens und des daran angrenzenden Brennraumes verhindert.

Aus der JP 2003-097269 A sind ebenfalls eine Vorrichtung und ein Verfahren zur Kolbenkühlung in einer Brennkraftmaschine bekannt, bei der motorbetriebszustandsabhängig ein Anspritzen von Öl zur Kolbenkühlung an die Kolbenunterseite erfolgt. Der Übergang von einem Zustand ohne Kolbenkühlung zu einem Zustand mit voller Kolbenkühlung erfolgt über eine Phase mit intermittierender Öleinspritzung an die Kolbenunterseite.

Aus der DE 10 2015 107 078 A1 ist ferner eine Vorrichtung bekannt, die ein Kolben-Ölspritzsystem aufweist, das zumindest eine Kolben-Ölspritzeinrichtung umfasst, die funktional mit zumindest einem Motorölkanal in Verbindung steht und die konstruiert und angeordnet ist, um Öl auf zumindest einen Kolben zu spritzen; und zumindest einen Mechanismus, der konstruiert und angeordnet ist, um eine Strömungsrate und eine Zeiteinstellung zumindest eines Ölsprühstrahls der zumindest einen Kolben-Ölspritzeinrichtung derart zu steuern, dass der Ölsprühstrahl innerhalb eines Motorzyklus oder einer Kurbelwellenumdrehung in einem einzigen Intervall oder in mehreren Intervallen von einer Strömungsrate von null bis zu einer maximalen Strömungsrate strömt.

Aus der DE 10 2005 006 054 A1 ist ein Verfahren zum Betrieb einer Hubkolbenbrennkraftmaschine mit einer Kolbenkühlvorrichtung bekannt, bei welchem ein Schaltventil zur Steuerung der Ölmenge zur Kühlung eines Kolbens mit Hilfe einer Vorrichtung von einem Steuergerät angesteuert und der Ölstrom mittels der genannten Vorrichtung, beispielsweise einer Ölspritzdüse, betriebspunktabhängig gesteuert wird. Insbesondere wird vorgeschlagen, dass das Schaltventil geschlossen wird, wenn an einer anderen Stelle der Hubkolbenbrennkraftmaschine ein vorübergehend erhöhter Ölbedarf vom Steuergerät erfasst wird.

Figur 6 illustriert beispielhaft eine aus dem Stand der Technik bekannte Vorrichtung 1 zur Kolbenkühlung. Die Brennkraftmaschine ist auf für die Erfindung wesentliche Merkmale reduziert dargestellt und weist einen Kolben 2, eine Pleuelstange 3, eine Kurbelwelle 4, eine Düseneinrichtung (Ölspritzdüse) 5, ein Schaltventil 6 und ein Steuergerät 7 auf. Die Ölspritzdüse 5 ist in einem nicht gezeigten Kurbelgehäuse angeordnet und spritzt Öl von unten an die Unterseite des Kolbens 2, um ihn bei hoher Belastung zu kühlen. Das Öl wird von einer nicht gezeigten Pumpe in den Hauptölkanal 8 gefördert. Von dort wird eine Teilmenge über eine erste Leitung 9 zur Kurbelwelle 4 geleitet, um die Lagerung der Kurbelwelle und der Pleuelstange 3 zu schmieren. Eine weitere Teilmenge des von der Pumpe geförderten Öls wird über eine zweite Leitung 10 zur Ölspritzdüse 5 gefördert. Die restliche Ölmenge wird durch den verlängerten Hauptölkanal 8 in Richtung des nicht gezeigten Zylinderkopfes gefördert. Der Ölstrom durch die zweite Leitung 10 wird durch ein Schaltventil 6 gesteuert. Das Schaltventil 6 seinerseits wird von einem Steuergerät 7 angesteuert, das mit den Eingangswerten verschiedener Betriebsparameter die Öffnungszeit des Schaltventils 6 errechnet. Die Öffnungszeit des Schaltventils wird insbesondere unabhängig vom Drehwinkel der Kurbelwelle berechnet.

Der Erfindung liegt die Aufgabe zugrunde, ein verbessertes Verfahren und eine verbesserte Vorrichtung der eingangs genannten Art bereitzustellen, mittels deren eine Brennkraftmaschine, insbesondere was deren Kühlung betrifft, verbrauchsärmer und umweltschonender betrieben werden kann.

Diese Aufgaben werden durch Vorrichtungen und Verfahren mit den Merkmalen der unabhängigen Ansprüche gelöst. Vorteilhafte Ausführungsformen und Anwendungen der Erfindung ergeben sich aus den abhängigen Ansprüchen und werden in der folgenden Beschreibung unter teilweiser Bezugnahme auf die Figuren näher erläutert.

Gemäß einem ersten allgemeinen Gesichtspunkt der Erfindung wird ein Verfahren zur Kühlung und/oder Schmierung eines Kolbens und/oder der Laufbahn eines Zylinders einer Hubkolbenbrennkraftmaschine bereitgestellt, wobei dem Kolben über eine Düseneinrichtung Schmiermittel zugeführt, insbesondere zugespritzt, wird.

Die Düseneinrichtung wird auch als Kolbenkühldüse oder Kolbenspritzdüse bezeichnet. Das Schmiermittel kann Öl sein. Das Schmiermittel wird üblicherweise auch als Öl bezeichnet, auch wenn dies heute häufig kein Öl mehr ist. Entsprechend wird die Düseneinrichtung auch als Ölspritzdüse bezeichnet. Alle Ausführungen in diesem Dokument, bei dem Öl als hervorgehobenes Schmiermittelbeispiel verwendet wird, gelten auch für andere Schmiermittel. Hierbei ist die Düseneinrichtung vorzugsweise in an sich bekannter Weise ausgebildet, Schmiermittel an die Unterseite des Kolbens zu spritzen, wobei die Austrittsöffnung der Düseneinrichtung unterhalb des Kolbens angeordnet ist.

Erfindungsgemäß zeichnet sich das Verfahren dadurch aus, dass während des mehrtaktigen Arbeitszyklus der Hubkolbenbrennkraftmaschine mindestens eine Unterbrechungsphase vorgesehen ist, während derer eine Zufuhr von Schmiermittel zum Kolben über die Düseneinrichtung unterbrochen ist. Vorzugsweise ist die Hubkolbenbrennkraftmaschine eine Viertakt-Hubkolbenbrennkraftmaschine mit dem viertaktigen Gaswechsel bzw. Arbeitszyklus Ansaugen - Verdichten - Verbrennen - Ausstoßen. Mit anderen Worten wird im Falle eines Viertakt-Hubkolbenmotors eine Zufuhr von Schmiermittel zum Kolben über die Düseneinrichtung der Hubkolbenbrennkraftmaschine während des viertaktigen Gaswechsels bzw. Arbeitszyklus zeitweise unterbrochen, beispielsweise durch Ab- und Zuschalten des Schmiermittelstroms an der Ölspritzdüse. Prinzipiell kann die Hubkolbenbrennkraftmaschine auch als Zweitakt-Hubkolbenbrennkraftmaschine ausgeführt sein.

Die Unterbrechungsphase ist somit kürzer als die Dauer des viertaktigen Gaswechsels. Hierdurch kann eine signifikante Einsparung des Schmiermittelverbrauchs erzielt werden. Entsprechend ist die erforderliche Antriebsleistung für die Schmiermittelpumpe zur Versorgung der Düseneinrichtung mit Schmiermittel reduziert. Die Schmiermittelpumpe kann somit im Vergleich zu aus dem Stand der Technik bekannten Schmiermittelpumpen kleiner bzw. mit geringerer Übersetzung ausgelegt werden, was den Gesamtkraftstoffverbrauch des Fahrzeugs verringert.

Ferner zeichnet sich das Verfahren dadurch aus, dass die Unterbrechungsphase nur innerhalb einer Kolbenaufwärtsbewegung liegt und die Unterbrechungsphase während einer Kolbenaufwärtsbewegung beginnt und endet. Gemäß dieser Ausführungsform ist die Zufuhr von Schmiermittel zum Kolben über die Düseneinrichtung bzw. das Anspritzen des Kolbens mit Schmiermittel während der Kolbenabwärtsbewegung nicht unterbrochen, jedoch unterbrochen während einer Kolbenaufwärtsbewegung oder während einer Teildauer der Kolbenaufwärtsbewegung. Die Unterbrechung der Schmiermittelzufuhr während der Kolbenaufwärtsbewegung ist besonders vorteilhaft, da hier die nachteiligen Effekte auf die Kolbenkühlung aufgrund der unterbrochenen Schmiermittelzufuhr besonders gering sind. Der Grund ist, dass sich der Kolben bei der Kolbenaufwärtsbewegung von der Ölspritzdüse wegbewegt und somit die Auftreffgeschwindigkeit des Schmiermittels auf den Kolben geringer ist als bei der Kolbenabwärtsbewegung. Entsprechend ist die Kühlleistung des auftreffenden Schmiermittels verringert.

Eine besonders vorteilhafte Variante der Ausführungsform sieht vor, dass die mindestens eine Unterbrechungsphase eine erste Unterbrechungsphase umfasst, die der Verdichtungsphase oder einem Teil der Verdichtungsphase des viertaktigen Arbeitszyklus entspricht. Alternativ oder vorzugsweise zusätzlich kann die mindestens eine Unterbrechungsphase eine zweite Unterbrechungsphase umfassen, die der Ausstoßphase oder einem Teil der Ausstoßphase des viertaktigen Arbeitszyklus entspricht.

Gemäß einem weiteren Aspekt kann die Unterbrechungsphase diejenige Phase der Kolbenaufwärtsbewegung umfassen, während derer eine Kolbengeschwindigkeit einen vorbestimmten Schwellenwert überschreitet und/oder während derer ein Drehwinkel der Kurbelwelle in einem vorbestimmten Bereich liegt, der so gewählt ist, dass die Kolbengeschwindigkeit über dem Schwellenwert liegt. Diese Wahl der Unterbrechungsphase ist ebenfalls besonders vorteilhaft, da hier die nachteiligen Effekte auf die Kolbenkühlung aufgrund der unterbrochenen Schmiermittelzufuhr ebenfalls besonders gering sind. Hierbei ist zu beachten, dass sich die Geschwindigkeit des Kolbens während des mehrtaktigen Arbeitszyklus fortlaufend ändert. Die Kolbengeschwindigkeit beträgt null sowohl im oberen Totpunkt (OT) als auch im unteren Totpunkt (UT) und erreicht betragsmäßig ein Maximum in einem mittleren Bereich zwischen dem OT und dem UT.

Gemäß einem weiteren Aspekt der Erfindung ist es besonders vorteilhaft, die Festlegung der Unterbrechungsphase während der Aufwärtsbewegung des Kolbens ferner in Abhängigkeit von der Relativgeschwindigkeit zwischen Schmiermittel und Kolben vorzunehmen.

So ist gemäß einer weiteren Ausführungsform besonders vorteilhaft, falls die Unterbrechungsphase Drehwinkelpositionen der Kurbelwelle umfasst, an denen eine Relativgeschwindigkeit (v_rel) zwischen dem Schmiermittel und dem Kolben einen vorbestimmten Schwellenwert unterschreitet. Gemäß einer besonders vorteilhaften Variante umfasst die Unterbrechungsphase Drehwinkelpositionen der Kurbelwelle, an denen eine Relativgeschwindigkeit zwischen dem Schmiermittel und dem Kolben negativ ist (v_rel < 0). Dies entspricht Drehwinkeln während der Aufwärtsbewegung des Kolbens, an denen die Kolbengeschwindigkeit schneller ist als die mittlere Strömungsgeschwindigkeit des eingespritzten Schmiermittels, insbesondere an der Stelle, an der das Schmiermittel auf die Kolbenunterseite trifft oder treffen würde. Der Kolben "läuft" somit dem Schmiermittel "weg", wenn v_rel < 0. Es wird betont, dass auch bei positiven Relativgeschwindigkeiten eine Unterbrechungsphase vorgesehen sein kann. Bei einer vorteilhaften Variante dieser Ausgestaltungsform ist die Relativgeschwindigkeit in Abhängigkeit von der Drehwinkelposition der Kurbelwelle festgelegt als eine Differenz einer mittleren Strömungsgeschwindigkeit des Schmiermittels in einem Abstand von der Düseneinrichtung, der dem drehwinkelabhängigen Abstand des Kolbens zur Düseneinrichtung entspricht, und einer Kolbengeschwindigkeit, die drehwinkelabhängig ist und vom Schubstangenverhältnis abhängig ist. Die vorgenannte Strömungsgeschwindigkeit entspricht insbesondere der mittleren Strömungsgeschwindigkeit, mit der das eingespritzte Schmiermittel auf den Kolben trifft oder treffen würde.

Diesem Aspekt liegt die technische Erkenntnis zugrunde, dass der Kühleffekt des auf den Kolben treffenden Schmiermittels maßgeblich von der Relativgeschwindigkeit von eingespritztem Schmiermittel und Kolben abhängt. Hierbei ist, wie vorstehend bereits erwähnt, einerseits zu berücksichtigen, dass sich die Geschwindigkeit des Kolbens während des mehrtaktigen Arbeitszyklus fortlaufend ändert. Die Geschwindigkeit beträgt null sowohl im oberen Totpunkt (OT) als auch im unteren Totpunkt (UT) und erreicht betragsmäßig ein Maximum in einem mittleren Bereich zwischen dem OT und dem UT. Wenn die Kolbenunterseite mit Schmiermittel von der Düseneinrichtung angespritzt wird, bewegt sich der Kolben bei der Abwärtsbewegung (Ansaugtakt oder Arbeitstakt) auf das entgegenkommende Schmiermittel zu, das von unten an die Kolbenunterseite gespritzt wird, d. h., die Strömungsgeschwindigkeit des Schmiermittels (v_Öl) und die Geschwindigkeiten des Kolbens (v_Kolben) haben unterschiedliche Vorzeichen.

Daher addieren sich bei der Abwärtsbewegung des Kolbens die Strömungsgeschwindigkeit des Schmiermittels (v_Öl) und die Geschwindigkeiten des Kolben (v_Kolben) betragsmäßig zur Ermittlung der Relativgeschwindigkeit, v_rel = v_Öl - v_Kolben = |v_Öl|+ |v_Kolben|. Bei der Aufwärtsbewegung des Kolbens werden die Strömungsgeschwindigkeit des Schmiermittels (v_Öl) und die Kolbengeschwindigkeit (v_Kolben) zur Ermittlung der Relativgeschwindigkeit v_rel= v_Öl - v_Kolben = |v_Öl| - |v_Kolben| betragsmäßig voneinander abgezogen. Es kann zu einer negativen Relativgeschwindigkeit kommen, d. h., der Kolben ist schneller als das Schmiermittel. In diesen Situationen ist der Kühleffekt besonders gering, da der Kolben dem eingespritzten Schmiermittel quasi "wegläuft". Insbesondere gilt, dass je kleiner die Relativgeschwindigkeit (v_rel), desto kleiner der Kühleffekt.

Bei der Ermittlung der Relativgeschwindigkeit ist ferner zu beachten, dass die Strömungsgeschwindigkeit des Schmiermittels durch Strahlaufweitungseffekte mit zunehmenden Abstand von der Austrittsöffnung der Düseneinrichtung abnimmt. Die mittlere Strömungsgeschwindigkeit (v_Öl), mit der das Schmiermittel auf die Unterseite des Kolbens bzw. auf die Ölzulaufbohrung des Kolbens trifft oder treffen würde, hängt somit vom momentanen Abstand der Kolbenunterseite von der Austrittsöffnung der Düseneinrichtung ab, der minimal im UT ist und maximal im OT ist. Entsprechend ist die mittlere Strömungsgeschwindigkeit (v_Öl) im UT am größten und im OT am geringsten.

Daher ist bei der vorstehend genannten vorteilhaften Variante die Relativgeschwindigkeit in Abhängigkeit von der Drehwinkelposition der Kurbelwelle festgelegt als eine Differenz einer mittleren Strömungsgeschwindigkeit des Schmiermittels in einem Abstand von der Düseneinrichtung, der dem drehwinkelabhängigen Abstand des Kolbens zur Düseneinrichtung entspricht, und einer drehwinkelabhängigen Kolbengeschwindigkeit.

Die Relativgeschwindigkeit kann experimentell bestimmt werden. Beispielsweise ist jeder Drehwinkelposition des Kolbens ein Abstand der Kolbenunterseite bzw. der Ölzulaufbohrung des Kolbens von der Austrittsöffnung der Düseneinrichtung zugeordnet. Die mittlere Strömungsgeschwindigkeit des eingespritzten Schmiermittels für jede Drehwinkelposition bzw. für jede Kolbenposition kann dann z. B. experimentell gemessen werden. Zusammengefasst sind somit sowohl die momentane Kolbengeschwindigkeit als auch die Strömungsgeschwindigkeit, mit der das Schmiermittels auf die Unterseite des Kolbens bzw. auf die Ölzulaufbohrung des Kolbens trifft oder treffen würde, abhängig von der momentanen Drehwinkelposition der Kurbelwelle. Entsprechend ist die Relativgeschwindigkeit von Schmiermittel und Kolben, v_rel = v_Öl -v_Kolben, abhängig von der momentanen Kolbenhub- und/oder Drehwinkelposition der Kurbelwelle.

Wenn somit in Betriebsphasen, in denen die Relativgeschwindigkeit klein ist, z. B. einen vorbestimmten Schwellenwert unterschreitet, die Schmiermittelversorgung temporär unterbrochen wird, ist die Beeinträchtigung der Kolbenkühlung gering. Gleichzeitig kann der Schmiermittelverbrauch jedoch signifikant gesenkt werden, verbunden mit der Möglichkeit, die Schmiermittelpumpe kleiner auszulegen und dadurch den Kraftstoffverbrauch zu senken. Bei mehrzylindrigen Motoren mit zueinander phasenverschobenen Taktzeitpunkten wird der Summenölverbrauch nur sehr wenig bedingt durch Rückkopplungseffekte pulsieren.

Gemäß einem weiteren Aspekt der Erfindung ist ein elektrisch ansteuerbares Magnetventil vorgesehen, mittels dessen die Schmiermittelversorgung der Düseneinrichtung während des mehrtaktigen, insbesondere des viertaktigen, Arbeitszyklus der Hubkolbenbrennkraftmaschine zeitweise deaktivierbar, d. h. unterbrechbar ist.

Gemäß einer alternativen Ausführungsform kann ein rotierender Drehschieber vorgesehen sein, mittels dessen die Schmiermittelversorgung der Düseneinrichtung während des mehrtaktigen, insbesondere des viertaktigen, Arbeitszyklus der Hubkolbenbrennkraftmaschine zeitweise deaktivierbar ist.

Gemäß einem zweiten allgemeinen Gesichtspunkt der Erfindung wird eine Vorrichtung zur Kühlung und/oder Schmierung eines Kolbens und/oder der Laufbahn eines Zylinders einer Hubkolbenbrennkraftmaschine bereitgestellt. Die Vorrichtung umfasst mindestens einen in einem Zylinder der Hubkolbenbrennkraftmaschine geführten Kolben, eine Düseneinrichtung zur Zuführung von Schmiermittel zu dem Kolben und eine Steuereinrichtung, die ausgebildet ist, während des mehrtaktigen, insbesondere des viertaktigen, Arbeitszyklus der Hubkolbenbrennkraftmaschine eine Zufuhr von Schmiermittel zum Kolben über die Düseneinrichtung während mindestens einer Unterbrechungsphase zu unterbrechen.

Die Vorrichtung und/oder die Steuereinrichtung kann ein elektrisch ansteuerbares Magnetventil umfassen, mittels dessen die Schmiermittelversorgung der Düseneinrichtung zeitweise deaktivierbar ist. Diese Ausführungsform bietet den Vorzug, dass durch die elektrische Ansteuerung eine frei programmierbare Zu- und Abschaltung der Schmiermittelversorgung in Abhängigkeit von weiteren Betriebsparametern, wie z. B. einer Last, Drehzahl, Öltemperatur etc., auf einfache Weise realisierbar ist. Ferner kann optional eine Ausfallsicherung (engl. fail safe) durch eine Rückstellung des Magnetventils über den Schmiermitteldruck realisiert sein.

Gemäß einer vorteilhaften Variante dieser Ausführungsform kann eine Spule des Magnetventils außen an einem Kurbelgehäuse der Hubkolbenbrennkraftmaschine angeordnet sein.

Gemäß einer weiteren Ausführungsform kann die Vorrichtung und/oder die Steuereinrichtung einen rotierenden Drehschieber umfassen, mittels dessen die Schmiermittelversorgung der Düseneinrichtung während des mehrtaktigen, insbesondere des viertaktigen, Arbeitszyklus der Hubkolbenbrennkraftmaschine zeitweise deaktivierbar ist. Der Drehschieber kann senkrecht zur Kurbelwelle angeordnet sein. Diese Ausführungsform bietet ebenfalls den Vorzug, dass durch die elektrische Ansteuerung des rotierenden Drehschiebers eine frei programmierbare Zu- und Abschaltung der Schmiermittelversorgung in Abhängigkeit von weiteren Betriebsparametern, wie z. B. einer Last, Drehzahl, Öltemperatur etc., auf einfache Weise realisierbar ist. Ferner kann optional eine Ausfallsicherung (engl. fail safe) durch eine Rückstellung des Magnetventils über den Schmiermitteldruck realisiert sein. Vorzugsweise ist ein Drehwinkelsensor zur Erkennung des Öffnungszustands des Drehschiebers vorgesehen. Der Elektromotor zum Antrieb des Drehschiebers kann außen am Kurbelgehäuse angeordnet sein.

Alternativ kann der Drehschieber parallel zur Kurbelwelle angeordnet sein. Der Antrieb des Drehschiebers kann elektrisch über einen Elektromotor, insbesondere einen Elektromotor für alle Zylinder, erfolgen oder mechanisch durch einen Rädertrieb der Brennkraftmaschine. Bei einem mechanischen Antrieb kann die Zu- und Abschaltung des Drehschiebers analog der Steuerung der Nockenwelle erfolgen, z. B. mittels Nockenwellen-Steller oder Axialverschiebung etc. Vorzugsweise ist ein Drehwinkelsensor zur Erkennung des Öffnungszustands des Drehschiebers vorgesehen. Die Steuereinrichtung kann ein Steuergerät zur Ansteuerung des Magnetventils oder des rotierenden Drehschiebers umfassen.

Zur Vermeidung von Wiederholungen sollen rein vorrichtungsgemäß offenbarte Merkmale auch als verfahrensgemäß offenbart gelten und beanspruchbar sein und vice versa.

Die Erfindung betrifft ferner ein Kraftfahrzeug, insbesondere ein Nutzfahrzeug, umfassend eine Vorrichtung zur Kühlung und/oder Schmierung eines Kolbens und/oder der Laufbahn eines Zylinders einer Hubkolbenbrennkraftmaschine, wie in diesem Dokument beschrieben.

Die zuvor beschriebenen bevorzugten Ausführungsformen und Merkmale der Erfindung sind beliebig miteinander kombinierbar. Weitere Einzelheiten und Vorteile der Erfindung werden im Folgenden unter Bezug auf die beigefügten Zeichnungen beschrieben. Es zeigen:
- Figur 1: eine Diagramm zur Illustration der Abhängigkeit der Strömungsgeschwindigkeit des Schmiermittels in Abhängigkeit vom Kolbenhub;
- Figur 2: ein Diagramm zur Illustration eines Verfahrens gemäß einer Ausführungsform der Erfindung; und
- Figur 3: eine schematische Darstellung einer Vorrichtung gemäß einer Ausführungsform der Erfindung;
- Figur 4: eine schematische Darstellung einer Vorrichtung zur Kolbenkühlung gemäß einer weiteren Ausführungsform der Erfindung; und
- Figur 5: eine schematische Darstellung einer Vorrichtung zur Kolbenkühlung gemäß einer weiteren Ausführungsform der Erfindung; und
- Figur 6: eine schematische Darstellung einer aus dem Stand der Technik bekannten Vorrichtung zur Kolbenkühlung.

Gleiche oder funktional äquivalente Elemente sind in allen Figuren mit denselben Bezugszeichen bezeichnet und zum Teil nicht gesondert beschrieben.

Figur 1 zeigt eine Diagramm 15 zur Illustration der Abhängigkeit der Strömungsgeschwindigkeit des Schmiermittels in Abhängigkeit vom Kolbenhub eines Nutzfahrzeugs.

Dem Diagramm der Figur 1 liegt lediglich beispielhaft ein Hubkolben mit einem Hub von 170 mm zugrunde, eine Ölspritzdüse mit Durchmesser der Austrittsöffnung von 3,1 mm, ein Öldruck von 3,5 bar und ein Volumenstrom bei Ausgangsdrehzahl von 9,5 l/min. Die Gerade 11 bezeichnet den Durchmesser der Ölzulaufbohrung im Kolben, der vorliegend beispielhaft 11 mm beträgt.

Der Ölstrahl aus Ölspritzdüse 5 besitzt mit steigendem Abstand eine Vergrößerung des Strahldurchmessers (Strahlaufweitung). Dies ist in Figur 1 durch die Kurve 12 illustriert. Die Ölspritzdüse hat vorliegend beispielhaft eine Austrittsöffnung mit einen Durchmesser von 3,1 mm. Vorliegend wurde die vereinfachende Annahme getroffen, dass der Abstand der Ölspritzdüse 5 am UT zum Kolben null mm beträgt. Entsprechend hat der austretende Schmiermittelstrahl an der Austrittsöffnung bzw. am UT einen Durchmesser von 3,1 mm, der sich nachfolgend bis auf 11 mm am OT aufweitet. Befindet sich der Kolben somit am UT, trifft auf die Ölzulaufbohrung des Kolbens ein Ölstrahl mit einem Durchmesser von 3,1 mm. Befindet sich der Kolben am OT, trifft auf die Ölzulaufbohrung des Kolbens ein Ölstrahl mit einem Durchmesser von 11 mm. Befindet sich der Kolben zwischen UT und OT, gibt die Kurve 12 den Strahldurchmesser an.

Je nach Zusammensetzung des aufgeweiteten Ölstrahls reduziert sich dessen Strömungsgeschwindigkeit durch die Aufweitung mit zunehmendem Abstand. Der Verlauf kann experimentell oder simulativ bestimmt werden und ist in Figur 1 durch die Kurve 13 illustriert, die die mittlere Strömungsgeschwindigkeit des eingespritzten Ölstrahls in m/s für jede Hubposition des Kolbens angibt.

Figur 2 zeigt ein Diagramm 20 zur Illustration der Abhängigkeit der Relativgeschwindigkeit zwischen Schmiermittel und Kolben in Abhängigkeit vom Kolbenhub. Figur 2 dient auch zur Illustration eines Verfahrens zur Kolbenkühlung gemäß einer Ausführungsform der Erfindung. Die Kurve 21 des oberen Diagramms gibt die Kolbengeschwindigkeit (v_Kolben) in m/s für jede Drehwinkelposition von 0° bis 360° der Kurbelwelle an, wobei 0° und 360° dem OT und 180° dem UT entsprechen. Der Bereich von 0° bis 180° entspricht somit einer Kolbenabwärtsbewegung mit negativer Geschwindigkeit. Der Bereich von 180° bis 360° entspricht somit einer Kolbenaufwärtsbewegung mit positiver Geschwindigkeit. Bekanntermaßen hat die Kolbengeschwindigkeit jeweils ein Maximum in einem mittleren Bereich zwischen UT und OT.

Die mittlere Strömungsgeschwindigkeit des eingespritzten Öls (v_Öl) am Kolbeneintritt, d. h. an der Ölzulaufbohrung am Kolben, ist durch die Kurve 22 dargestellt. Die Strömungsgeschwindigkeit ist aufgrund der Strahlaufweitungseffekte am OT (0° und 360°) am geringsten und am UT (180°) am größten, wie vorstehend anhand von Figur 1 erläutert wurde.

Die Kurve 23 bezeichnet die Relativgeschwindigkeit (v_rel) zwischen dem Schmiermittel und dem Kolben (Differenz aus Schmiermittelgeschwindigkeit 22 und Kolbengeschwindigkeit 21). Diese ist während der Kolbenabwärtsbewegung am größten, da der Kolben 3 sich auf die Ölspritzdüse 5 und damit auf das von dieser ausgespritzte Öl zubewegt, und während der Kolbenaufwärtsbewegung am geringsten, da der Kolben 3 sich von der Ölspritzdüse 5 wegbewegt. Im Bereich der maximalen Kolbengeschwindigkeit ist die Ölgeschwindigkeit in dem gezeigten Beispiel geringer als die Kolbengeschwindigkeit. Folglich wird in diesem Bereich die Relativgeschwindigkeit (v_rel) zwischen der Schmiermittelgeschwindigkeit 22 und der Kolbengeschwindigkeit 21 sogar negativ, was durch den Bereich 23a gekennzeichnet ist. Es wird betont, dass bei anderen Ausführungsbeispielen bzw. Motoren im Bereich der maximalen Kolbengeschwindigkeit die Ölgeschwindigkeit nicht geringer als die Kolbengeschwindigkeit sein muss, aber auch hier nimmt die Relativgeschwindigkeit ihren Minimalwert an.

Durch die geringe und zum Teil negative Relativgeschwindigkeit 23a während der Kolbenaufwärtsbewegung findet in diesen Zeitbereichen wenig bis keine Anspritzung des Kolbens mit Schmiermittel aus der Ölspritzdüse statt. Bei ausreichender Schmierung der umliegenden Bauteile kann die Ölversorgung der Ölspritzdüse 5 in diesen Zeitbereichen deaktiviert werden. Beispielsweise kann die Ölversorgung der Ölspritzdüse 5 während des Viertakt-Arbeitszyklus während der Kolbenabwärtsbewegung aktiviert sein und während der Kolbenaufwärtsbewegung deaktiviert sein. Besonders vorteilhaft ist die Deaktivierung im Bereich 23a der Kolbenaufwärtsbewegung, d. h. wenn die Relativgeschwindigkeit 23 negativ ist. Diese Unterbrechungsphase ist mit dem Bezugszeichen P gekennzeichnet.

Durch Abschaltung der Ölspritzdüse 5 im Aufwärtshub oder lediglich in Teilphasen P des Aufwärtshubs kann der Ölverbrauch und damit die Ölpumpenantriebsleistung reduziert werden, was wiederum zu einem reduzierten Kraftstoffverbrauch führt.

Im unteren Diagramm ist entsprechend eine Ausführungsform des Verfahrens illustriert. In Abhängigkeit von der Relativgeschwindigkeit 23 wird die Schmiermittelzufuhr 25 zur Kolbenunterseite wahlweise aktiviert oder unterbrochen. Bei Kolbenhubpositionen, die einer positiven Relativgeschwindigkeit entsprechen, hier beispielhaft von 0° bis 220°, ist die Schmiermittelzufuhr 25 angeschaltet. Bei Kolbenhubpositionen, die einer negativen Relativgeschwindigkeit 23a entsprechen, hier beispielhaft von 220° bis 350° (Bereich P), ist die Schmiermittelzufuhr 25 unterbrochen.

Es wird betont, dass die Erfindung nicht auf diese Ausführungsform beschränkt ist. Beispielsweise kann die Schmiermittelversorgung während des kompletten Aufwärtshubs des Kolbens unterbrochen sein. Beispielsweise kann der Bereich P auch Bereiche mit positiver Relativgeschwindigkeit umfassen.

Wenn beispielsweise die Ölspritzdüse im kompletten Aufwärtshub, d. h. sowohl während des Verdichtungstakts als auch während des Ausschiebetakts, abgeschaltet wird, d. h. die Ölzufuhr unterbrochen wird, kann der Ölverbrauch der Ölspritzdüse um 50 % reduziert werden. Insbesondere bei einer 6-zylindrischen Hubkolbenbrennkraftmaschine mit 120°-Kropfung der Kurbelwelle ist der Summenölverbrauch der Ölspritzdüsen durch die gleiche Anzahl an Auf- und Abwärtsbewegungen konstant. Trotz Abschaltung der Ölzufuhr bei den einzelnen Ölspritzdüsen beim Aufwärtshub sind die Druckpulsationen bei dieser Ausführung daher gering.

Figur 3 zeigt eine schematische Darstellung einer Vorrichtung 30 gemäß einer Ausführungsform der Erfindung. Figur 3 zeigt wiederum eine Pleuelstange 3, an deren Ende sich der nicht mehr gezeigte Kolben befindet. Die Brennkraftmaschine ist auf für die Erfindung wesentliche Merkmale reduziert dargestellt. Über die Ölspritzdüse 5 wird Schmiermittel (Öl) an die Unterseite des Kolbens gespritzt.

Dies kann mit einem elektrisch ansteuerbaren Magnetventil 31 realisiert werden, mittels dessen die Zufuhr von Öl zur Ölspritzdüse 5 wahlweise freigegeben oder unterbrochen werden kann. Aus Bauraumgründen ist die Spule 32 des Magnetventils 31 außen am Kurbelgehäuse angeordnet. Ein Steuergerät 37 steuert über eine Signalleitung 33 den Betrieb des Magnetventils 31. Das Steuergerät 37 steuert das Ventil 31 so an, dass die Schmiermittelzufuhr der

Ölspritzdüse 5 während des Abwärtshubs des Kolbens freigegeben ist und während des Aufwärtshubs (oder in einem Teilabschnitt des Aufwärtshubs) des Kolbens unterbrochen ist. Lediglich beispielhaft beträgt der Hub des Magnetventils hierbei ca. 6 mm.

Die Steuerung kann durch eine an sich bekannte Steuerung der Ölspritzdüse überlagert werden, wobei die Ölspritzdüse anhand weiterer Betriebsparameter, wie Last, Drehzahl, Öltemperatur etc., die eingangsseitig von dem Steuergerät durch Signalleitungen 34 empfangen werden, gesteuert wird.

Figur 4 zeigt eine schematische Darstellung einer Vorrichtung 40 zur Kolbenkühlung gemäß einer weiteren Ausführungsform der Erfindung. Die Besonderheit dieser Ausführungsform liegt darin, dass anstelle eines Magnetventils ein rotierender Drehschieber 41 zur Freigabe und Unterbrechung der Zufuhr von Schmiermittel zum Kolben genutzt wird. Der Einsatz rotierender Drehschieber bietet den Vorzug, dass höhere Schaltfrequenzen und eine geringere Geräuschbelastung möglich sind.

Der rotierende Drehschieber 41 gemäß Figur 4 ist senkrecht zur Kurbelwelle angeordnet. Zur Erkennung des Öffnungszustands ist ein Drehwinkelsensor vorgesehen (nicht dargestellt). Der Antrieb des rotierenden Drehschiebers 41 erfolgt über einen Elektromotor 42, der außen am Kurbelgehäuse angeordnet ist. Auch hier ist wieder eine elektrische Ansteuerung der Zu- und Abschaltung der Schmiermittelzufuhr durch Ansteuerung des Elektromotors in Abhängigkeit von der Aufwärtsbewegung bzw. Abwärtsbewegung des Kolbens und in Abhängigkeit von weiteren Betriebsparametern möglich.

Figur 5 zeigt eine schematische Darstellung einer Vorrichtung 50 zur Kolbenkühlung gemäß einer weiteren Ausführungsform der Erfindung. Die Besonderheit dieser Ausführungsform liegt darin, dass der Drehschieber 51 nun parallel zur Kurbelwellenachse angeordnet ist. Der Antrieb des Drehschiebers kann über einen Elektromotor für alle Zylinder oder alternativ über einen Rädertrieb der Brennkraftmaschine bereitgestellt werden. Bei einem mechanischen Antrieb über den Rädertrieb erfolgt die Zu- und Abschaltung analog der mechanischen Steuerung der Nockenwelle, beispielsweise über einen Nockenwellensteller.

Das Bezugszeichen 52 bezeichnet eine linsenförmige Öffnung, die von dem rotierenden Drehschieber freigegeben oder verschlossen werden kann und die an die Ölversorgung über den oberen Kanal angeschlossen ist. Das Bezugszeichen 53 bezeichnet die Rotationsbewegung des rotierenden Drehschiebers 51.

Obwohl die Erfindung unter Bezugnahme auf bestimmte Ausführungsbeispiele beschrieben worden ist, ist es für einen Fachmann ersichtlich, dass verschiedene Änderungen ausgeführt werden können und Äquivalente als Ersatz verwendet werden können, ohne den Bereich der Erfindung zu verlassen. Folglich soll die Erfindung nicht auf die offenbarten Ausführungsbeispiele begrenzt sein, sondern soll alle Ausführungsbeispiele umfassen, die in den Bereich der beigefügten Patentansprüche fallen.

### Bezugszeichenliste

- 1: Vorrichtung zur Kolbenkühlung aus dem Stand der Technik
- 2: Kolben
- 3: Pleuelstange
- 4: Kurbelwelle
- 5: Düseneinrichtung, Ölspritzdüse
- 6: Schaltventil
- 7: Steuergerät
- 8: Hauptölkanal
- 9: Ölleitung
- 10: Ölleitung
- 11: Durchmesser Ölzulaufbohrung am Kolben
- 12: Strahldurchmesser Ölstrahl
- 13: Geschwindigkeit des eingespritzten Öls am Kolbeneintritt
- 15: Diagramm
- 20: Diagramm
- 21: Kolbengeschwindigkeit
- 22: Geschwindigkeit des eingespritzten Öls am Kolbeneintritt
- 23: Relativgeschwindigkeit v_rel = v_Öl - v_Kolben
- 23a: Bereich mit negativer Relativgeschwindigkeit
- 25: Schmiermittelzufuhr zur Kolbenunterseite
- 30: Vorrichtung zur Kolbenkühlung
- 31: Magnetventil
- 32: Spule
- 33: Signalleitung
- 34: Signalleitung
- 37: Steuergerät
- 40: Vorrichtung zur Kolbenkühlung
- 41: Rotierender Drehschieber
- 42: Elektromotor
- 50: Vorrichtung zur Kolbenkühlung
- 51: Rotierender Drehschieber
- 52: Linsenförmige Öffnung
- 53: Rotationsrichtungen des rotierenden Drehschiebers
- P: Unterbrechungsphase

## Patentansprüche

1. Verfahren zur Kühlung und/oder Schmierung eines Kolbens und/oder der Laufbahn eines Zylinders einer Hubkolbenbrennkraftmaschine, wobei dem Kolben über eine Düseneinrichtung Schmiermittel zugeführt, insbesondere zugespritzt, wird,
wobei während des mehrtaktigen, insbesondere des viertaktigen, Arbeitszyklus der Hubkolbenbrennkraftmaschine mindestens eine Unterbrechungsphase (P) vorgesehen ist, während derer eine Zufuhr (25) von Schmiermittel zum Kolben über die Düseneinrichtung (5) unterbrochen ist, **dadurch gekennzeichnet, dass** die Unterbrechungsphase (P) innerhalb einer Kolbenaufwärtsbewegung liegt und während einer Kolbenaufwärtsbewegung beginnt und endet.

2. Verfahren nach Anspruch 1, wobei die mindestens eine Unterbrechungsphase (P)
a) eine erste Unterbrechungsphase umfasst, die der Verdichtungsphase oder einem Teil der Verdichtungsphase entspricht; und/oder
b) eine zweite Unterbrechungsphase umfasst, die der Ausstoßphase oder einem Teil der Ausstoßphase entspricht.

3. Verfahren nach einem der vorhergehenden Ansprüche, wobei die Unterbrechungsphase diejenige Phase der Kolbenaufwärtsbewegung umfasst, während derer eine Kolbengeschwindigkeit einen vorbestimmten Schwellenwert überschreitet.

4. Verfahren nach einem der vorhergehenden Ansprüche, wobei die Unterbrechungsphase Drehwinkelpositionen der Kurbelwelle umfasst, an denen eine Relativgeschwindigkeit (23) zwischen dem Schmiermittel und dem Kolben einen vorbestimmten Schwellenwert unterschreitet und vorzugsweise negativ (23a) ist.

5. Verfahren nach Anspruch 4, wobei die Relativgeschwindigkeit (23) in Abhängigkeit von der Drehwinkelposition der Kurbelwelle festgelegt ist als eine Differenz einer Strömungsgeschwindigkeit (22) des Schmiermittels in einem Abstand von der Düseneinrichtung, der dem drehwinkelabhängigen Abstand des Kolbens zur Düseneinrichtung entspricht, und einer drehwinkelabhängigen Kolbengeschwindigkeit (21).

6. Verfahren nach einem der vorhergehenden Ansprüche, wobei die Düseneinrichtung (5) ausgebildet ist, Schmiermittel an die Unterseite des Kolbens zu spritzen.

7. Verfahren nach einem der vorhergehenden Ansprüche, wobei ein elektrisch ansteuerbares Magnetventil (31) vorgesehen ist, mittels dessen die Schmiermittelversorgung der Düseneinrichtung während des mehrtaktigen, insbesondere des viertaktigen, Arbeitszyklus der Hubkolbenbrennkraftmaschine zeitweise deaktivierbar ist.

8. Verfahren nach einem der Ansprüche 1 bis 6, wobei ein rotierender Drehschieber (41; 51) vorgesehen ist, mittels dessen die Schmiermittelversorgung der Düseneinrichtung (5) während des mehrtaktigen, insbesondere des viertaktigen, Arbeitszyklus der Hubkolbenbrennkraftmaschine zeitweise deaktivierbar ist.

9. Vorrichtung (30; 40; 50) zur Kühlung und/oder Schmierung eines Kolbens und/oder der Laufbahn eines Zylinders einer Hubkolbenbrennkraftmaschine, umfassend
mindestens einen in einem Zylinder der Hubkolbenbrennkraftmaschine geführten Kolben,
eine Düseneinrichtung (5) zur Zuführung von Schmiermittel zu dem Kolben und
eine Steuereinrichtung (37), die ausgebildet ist, während des mehrtaktigen, insbesondere des viertaktigen, Arbeitszyklus der Hubkolbenbrennkraftmaschine eine Zufuhr (25) von Schmiermittel zum Kolben über die Düseneinrichtung (5) während mindestens einer Unterbrechungsphase (P) zu unterbrechen, **dadurch gekennzeichnet, dass** die Unterbrechungsphase (P) innerhalb einer Kolbenaufwärtsbewegung liegt und während einer Kolbenaufwärtsbewegung beginnt und endet.

10. Vorrichtung nach Anspruch 9, wobei die Steuereinrichtung ein elektrisch ansteuerbares Magnetventil (31) umfasst, mittels dessen die Schmiermittelversorgung der Düseneinrichtung während des mehrtaktigen, insbesondere des viertaktigen, Arbeitszyklus der Hubkolbenbrennkraftmaschine zeitweise deaktivierbar ist.

11. Vorrichtung nach Anspruch 10, wobei eine Spule (32) des Magnetventils außen an einem Kurbelgehäuse der Hubkolbenbrennkraftmaschine angeordnet ist.

12. Vorrichtung nach Anspruch 9, wobei die Steuereinrichtung einen rotierenden Drehschieber (41; 51) umfasst, mittels dessen die Schmiermittelversorgung der Düseneinrichtung während des mehrtaktigen, insbesondere des viertaktigen, Arbeitszyklus der Hubkolbenbrennkraftmaschine zeitweise deaktivierbar ist.

13. Kraftfahrzeug, insbesondere Nutzfahrzeug, mit einer Vorrichtung nach einem der Ansprüche 9 bis 12.

## Claims

1. A method for cooling and/or lubricating a piston and/or the barrel of a cylinder of a reciprocating-piston internal combustion engine, wherein lubricant is fed, in particular injected, to the piston by way of a nozzle device, wherein at least one interruption phase (P) is provided during the multi-stroke, in particular the four-stroke, working cycle of the reciprocating-piston internal combustion engine, during which interruption phase a feed (25) of lubricant to the piston by way of the nozzle device (5) is interrupted, **characterized in that** the interruption phase (P) lies within a piston upward movement and begins and ends during a piston upward movement.

2. The method according to Claim 1, wherein the at least one interruption phase (P)
a) comprises a first interruption phase which corresponds to the compression phase or a part of the compression phase; and/or
b) comprises a second interruption phase which corresponds to the exhaust phase or a part of the exhaust phase.

3. The method according to either of the preceding claims, wherein the interruption phase comprises that phase of the piston upward movement during which a piston velocity exceeds a predetermined threshold value.

4. The method according to one of the preceding claims, wherein the interruption phase comprises angle-of-rotation positions of the crankshaft at which a relative velocity (23) between the lubricant and the piston falls below a predetermined threshold value and is preferably negative (23a).

5. The method according to Claim 4, wherein the relative velocity (23) is determined in dependence on the angle-of-rotation position of the crankshaft as a difference of a flow velocity (22) of the lubricant at a distance from the nozzle device, which corresponds to the angle-of-rotation-dependent distance of the piston from the nozzle device, and an angle-of-rotation-dependent piston velocity (21).

6. The method according to one of the preceding claims, wherein the nozzle device (5) is designed to inject lubricant onto the underside of the piston.

7. The method according to one of the preceding claims, wherein an electrically actuatable solenoid valve (31) is provided by means of which the lubricant supply of the nozzle device can be intermittently deactivated during the multi-stroke, in particular the four-stroke, working cycle of the reciprocating-piston internal combustion engine.

8. The method according to one of Claims 1 to 6, wherein a rotary slide valve (41; 51) is provided by means of which the lubricant supply of the nozzle device (5) can be intermittently deactivated during the multi-stroke, in particular the four-stroke, working cycle of the reciprocating-piston internal combustion engine.

9. A device (30; 40; 50) for cooling and/or lubricating a piston and/or the barrel of a cylinder of a reciprocating-piston internal combustion engine, comprising at least one piston which is guided in a cylinder of the reciprocating-piston internal combustion engine, a nozzle device (5) for feeding lubricant to the piston, and a control device (37) which is designed to interrupt a feed (25) of lubricant to the piston by way of the nozzle device (5) during at least one interruption phase (P) during the multi-stroke, in particular the four-stroke, working cycle of the reciprocating-piston internal combustion engine, **characterized in that** the interruption phase (P) lies within a piston upward movement and begins and ends during a piston upward movement.

10. The device according to Claim 9, wherein the control device comprises an electrically actuatable solenoid valve (31) by means of which the lubricant supply of the nozzle device can be intermittently deactivated during the multi-stroke, in particular the four-stroke, working cycle of the reciprocating-piston internal combustion engine.

11. The device according to Claim 10, wherein a coil (32) of the solenoid valve is arranged on the outside of a crankcase of the reciprocating-piston internal combustion engine.

12. The device according to Claim 9, wherein the control device comprises a rotary slide valve (41; 51) by means of which the lubricant supply of the nozzle device can be intermittently deactivated during the multi-stroke, in particular the four-stroke, working cycle of the reciprocating-piston internal combustion engine.

13. A motor vehicle, in particular commercial vehicle, having a device according to one of Claims 9 to 12.

## Revendications

1. Procédé de refroidissement et/ou de lubrification d'un piston et/ou de la surface de glissement d'un cylindre d'un moteur alternatif à combustion interne, dans lequel du lubrifiant peut être amené au piston, en particulier pulvérisé, par le biais d'un dispositif à buse,
dans lequel pendant le cycle de travail à plusieurs temps, en particulier à quatre temps, du moteur alternatif à combustion interne, au moins une phase d'interruption (P) est prévue, pendant laquelle une amenée (25) de lubrifiant au piston par le biais du dispositif à buse (5) est interrompue, **caractérisé en ce que** la phase d'interruption (P) a lieu pendant un mouvement ascendant du piston et commence et se termine pendant un mouvement ascendant du piston.

2. Procédé selon la revendication 1, dans lequel ladite au moins une phase d'interruption (P)
a) comporte une première phase d'interruption qui correspond à la phase de compression ou à une partie de la phase de compression ; et/ou
b) une deuxième phase d'interruption qui correspond à la phase d'échappement ou à une partie de la phase d'échappement.

3. Procédé selon l'une des revendications précédentes, dans lequel la phase d'interruption comporte la phase du mouvement ascendant du piston pendant laquelle une vitesse de piston dépasse une valeur seuil prédéfinie.

4. Procédé selon l'une des revendications précédentes, dans lequel la phase d'interruption comporte des positions d'angle de rotation du vilebrequin auxquelles une vitesse relative (23) entre le lubrifiant et le piston passe en dessous d'une valeur seuil prédéfinie et est de préférence négative (23a).

5. Procédé selon la revendication 4, dans lequel la vitesse relative (23) est définie en fonction de la position d'angle de rotation du vilebrequin en tant que différence entre une vitesse d'écoulement (22) du lubrifiant à une distance du dispositif à buse qui correspond à la distance, dépendante de l'angle de rotation, du piston par rapport au dispositif à buse et une vitesse de piston (21) dépendante de l'angle de rotation.

6. Procédé selon l'une des revendications précédentes, dans lequel le dispositif à buse (5) est conçu pour pulvériser du lubrifiant sur le côté inférieur du piston.

7. Procédé selon l'une des revendications précédentes, dans lequel une électrovanne (31) pouvant être commandée électriquement est prévue, au moyen de laquelle l'alimentation en lubrifiant du dispositif à buse peut être désactivée temporairement pendant le cycle de travail à plusieurs temps, en particulier à quatre temps, du moteur alternatif à combustion interne.

8. Procédé selon l'une des revendications 1 à 6, dans lequel un tiroir rotatif tournant (41 ; 51) est prévu, au moyen duquel l'alimentation en lubrifiant du dispositif à buse (5) peut être désactivée temporairement pendant le cycle de travail à plusieurs temps, en particulier à quatre temps, du moteur alternatif à combustion interne.

9. Dispositif (30 ; 40 ; 50) de refroidissement et/ou de lubrification d'un piston et/ou de la surface de glissement d'un cylindre d'un moteur alternatif à combustion interne, comportant
au moins un piston guidé dans un cylindre du moteur alternatif à combustion interne,
un dispositif à buse (5) pour l'amenée de lubrifiant au piston et
un dispositif de commande (37) qui est conçu pour, pendant le cycle de travail à plusieurs temps, en particulier à quatre temps, du moteur alternatif à combustion interne, interrompre une amenée (25) de lubrifiant au piston par le biais du dispositif à buse (5) pendant au moins une phase d'interruption (P), **caractérisé en ce que** la phase d'interruption (P) a lieu pendant un mouvement ascendant du piston et commence et se termine pendant un mouvement ascendant du piston.

10. Dispositif selon la revendication 9, dans lequel le dispositif de commande comporte une électrovanne (31) pouvant être commandée électriquement, au moyen de laquelle l'alimentation en lubrifiant du dispositif à buse peut être désactivée temporairement pendant le cycle de travail à plusieurs temps, en particulier à quatre temps, du moteur alternatif à combustion interne.

11. Dispositif selon la revendication 10, dans lequel une bobine (32) de l'électrovanne est disposée extérieurement sur un carter de vilebrequin du moteur alternatif à combustion interne.

12. Dispositif selon la revendication 9, dans lequel le dispositif de commande comporte un tiroir rotatif tournant (41 ; 51), au moyen duquel l'alimentation en lubrifiant du dispositif à buse peut être désactivée temporairement pendant le cycle de travail à plusieurs temps, en particulier à quatre temps, du moteur alternatif à combustion interne.

13. Véhicule automobile, en particulier véhicule utilitaire, comprenant un dispositif selon l'une des revendications 9 à 12.
